# DEMANDE DE BREVET EUROPEEN

(11) **EP 1 942 472 A1**
(43) Date de publication de la demande: **09.07.2008**
(21) Numéro de dépôt: 06023543.9
(22) Date de dépôt: 13.11.2006
(51) Int. Cl.: G07F 17/00, G07D 11/00, G07F 7/08, G07F 19/00

(54) **Carter antifraude pour guichet automatique**

(71) Demandeur: CORIM SAS, 10014 Caluso TO (IT)
(72) Inventeur: La désignation de l'inventeur n'a pas encore été déposée

(57) **Abrégé**

Le CARTER ANTIMANIPULATION - CALB 2006 est un dispositif réalisé en aluminium, plus exactement en aluminium Corodal, car ce matériau est particulièrement résistant en cas d'éventuelles manipulations illicites ou en cas de forcements du dispositif de la part de tiers malintentionnés. Ce dispositif peut être installé sur les guichets automatiques, à l'extérieur de la fente d'insertion de la carte bancaire.

Le CARTER ANTIMANIPULATION- CALB 2006, grâce à la fente interne à profil irrégulier, permet l'introduction de la carte uniquement dans le sens correct, de façon à empêcher toutes éventuelles opérations de clonage de la carte. En outre, grâce aux dimensions réduites de ladite fente d'introduction de la carte, ce dispositif a, comme but, d'empêcher l'introduction, dans la fente, d'objets tranchants permettant d'extraire la carte coincée.

## Description

Le projet CALB 2006 prévoit la réalisation d'un dispositif pouvant être installé sur les guichets automatiques, à l'extérieur de la fente d'introduction de la carte bancaire.

Le dispositif est réalisé en Corodal - métal tréfilé - qui, par rapport aux dérivés de l'Aluminium et de la plastique, est considéré comme un matériel non modifiable du fait qu'il présente une plus grande dureté. Ce dispositif est conçu pour avoir la double fonction suivante :

### • Carte bancaire antivol

Au cas où la carte bancaire reste coincée ou automatiquement capturée par le lecteur du guichet, CALB 2006 empêche l'introduction dans la fente d'objets tranchants permettant l'extraction de la carte coincée.

Cette fonction est possible grâce à la largeur très réduite de la fente qui permet de garantir uniquement le passage de la carte. En outre, vu que la fente n'est pas régulière, elle permet uniquement l'introduction de la carte dans un seul sens et réduit ultérieurement la possibilité d'extraire la carte à l'aide d'outils tranchants et affilés dans le cas où cette dernière serait coincée.

La partie arrière du dispositif présente une encoche en mesure de rendre encore plus difficile l'extraction de la carte une fois que celle-ci a été capturée. En effet la carte coincée, capturée par le guichet automatique, sort de sa trajectoire d'entrée et, grâce à cette encoche interne, cette trajectoire ne peut plus être rétablie.

En résumé, le profil du carter CALB 2006 est tel qu' il ne permet l'introduction de la carte que dans la position exacte, contrairement à la fonction des système utilisés de nos jours qui permettent , dans toutes les situations, d'introduire la carte mais non d' effectuer les opérations voulues.

Dans les appareils actuellement en commerce, la carte qui est introduite du mauvais côté est éjectée et rendue au Client. Pendant la phase de introduction/restitution, les systèmes de clonage sont néanmoins en mesure de mémoriser les données de la carte.

### • Manipulation Carte bancaire

Dans son fonctionnement normal, le dispositif CALB 2006, grâce à l'encoche interne, permet l'introduction et la restitution, facile et ergonomique, de la carte du lecteur vu que les doigts de l'usager peuvent la saisir très facilement.

### CHAMPS D'APPLICATION

Le carter CALB 2006 est un dispositif qui peut être adapté à tous les types de guichets automatiques actuels, quel que soit le sens de lecture de la carte.

Le système a été conçu et testé sur 10 systèmes différents de lecture de cartes avec la collaboration et l'autorisation des Organismes (banques, bureaux de poste) intéressés par ce Projet. Pour chaque système nous avons réalisé 5 prototypes, pour un total de 50 dispositifs.

### PLAN DE DÉVELOPPEMENT

Le projet CALB 2006 a requis, au total, une période de 20 mois de développement qui peut être résumée dans les phases principales suivantes :
- Etudes de faisabilité
- Analyses techniques et statistiques
- Réalisation de la première phase de prototypes
- Essais de mise au point
- Evaluation des coûts
- Formation du personnel chargé de l'installation
- Révision des essais sur le terrain
- Définition du produit fini
- Promotion et commercialisation

### L'ENTREPRISE

CORIM S.c.s. est une entreprise spécialisée dans la réalisation et la production de dispositifs mécaniques et électromécaniques, en particulier dans le secteur de la Sécurité des services bancaires munis de guichet automatique.

Pour le développement du CALB 2006, CORIM S.c.s. a passé commande à la Société Omicron S.r.l. pour la conception du système et, à l'aide de collaborateurs externes, a effectué la coordination et le suivi du Projet. D'autre part, ladite société a aussi entretenu les contacts directs avec les Clients potentiels et a géré la mise en place et l'analyse des essais effectués sur les prototypes.

### ANNEXES

En annexe : deux tableaux relatifs à la programmation des activités.
**Annexe A : Etudes préalables de faisabilité technique**
**Annexe B : Activités préconcurrentielles de développement**

### RAPPORT DÉTAILLÉ DU PROGRAMME DE RECHERCHE ET DÉVELOPPEMENT

### PROJET : CARTE BANCAIRE ANTIVOL CALB 2006

**Annexe A : PROGRAMMATION DES PHASES/TEMPS POUR LES ÉTUDES PRÉALABLES DE FAISABILITÉ TECHNIQUE**

| **Phases** | **Description** | | **Temps** | **2007** | | | | | | | | | | | **2008** | | | | | | | | | | | | **2009** |
|---|---|---|---|---|---|---|---|---|---|---|---|---|---|---|---|---|---|---|---|---|---|---|---|---|---|---|---|
| | | | **Mois** | **F** | **M** | **A** | **M** | **J** | **J** | **A** | **S** | **O** | **N** | **D** | **J** | **F** | **M** | **A** | **M** | **J** | **J** | **A** | **S** | **O** | **N** | **D** | J |
| | Recherche de marché | | | | | | | | | | | | | | | | | | | | | | | | | | |
| | Etude de faisabilité préliminaire comprenant les phases suivantes : | | | | | | | | | | | | | | | | | | | | | | | | | | |
| | | • Traduction de l'idée en spécifications de principe du Produit (fonctionnalité, performances, fiabilité, qualités requises coactives) | | | | | | | | | | | | | | | | | | | | | | | | | |
| | | • Evaluation des typologies/ caractéristiques des matériaux à utiliser | | | | | | | | | | | | | | | | | | | | | | | | | |
| | | • Evaluation des typologies/ technologies de construction applicables | | | | | | | | | | | | | | | | | | | | | | | | | |
| | | • Evaluation des coûts du produit | | | | | | | | | | | | | | | | | | | | | | | | | |
| | **TOTAL MOIS** | | | | | | | | | | | | | | | | | | | | | | | | | | |

### RAPPORT DÉTAILLÉ DU PROGRAMME DE RECHERCHE ET DÉVELOPPEMENT

### PROJET : CARTE BANCAIRE ANTIVOL CALB 2006

**Annexe B : PROGRAMMATION DES PHASES/TEMPS DE L'ACTIVITÉ DE DÉVELOPPEMENT PRECONCURRENTIELLE**

| **Phases** | **Description** | **Temps** | **2007** | | | | | | | | | | | **2008** | | | | | | | | | | | | **2009** |
|---|---|---|---|---|---|---|---|---|---|---|---|---|---|---|---|---|---|---|---|---|---|---|---|---|---|---|
| | | **Mois** | F | M | A | M | J | J | A | S | O | N | D | J | F | M | A | M | J | J | A | S | O | N | D | **J** |
| | Développement du Projet préliminaire comprenant les points suivants : | | | | | | | | | | | | | | | | | | | | | | | | | |
| | • Développement du projet | | | | | | | | | | | | | | | | | | | | | | | | | |
| | • Analyse technique et statistique des tolérances des pièces | | | | | | | | | | | | | | | | | | | | | | | | | |
| | • Evaluation des typologies/ méthodologies de production | | | | | | | | | | | | | | | | | | | | | | | | | |
| | • Evaluation des typologies/ méthodologies des équipements de production | | | | | | | | | | | | | | | | | | | | | | | | | |
| | • Analyse technique de contrôle du montage, des essais et de mise en place. | | | | | | | | | | | | | | | | | | | | | | | | | |
| | Réalisation de la première série de 50 prototypes, composés de 10 séries à variables différentes, chacune composée de 5 pièces | | | | | | | | | | | | | | | | | | | | | | | | | |
| | • Essais de contrôle | | | | | | | | | | | | | | | | | | | | | | | | | |
| | • Analyses/essais mécaniques de rupture | | | | | | | | | | | | | | | | | | | | | | | | | |
| | • Analyses/essais sous effort | | | | | | | | | | | | | | | | | | | | | | | | | |
| | • Révision du projet réalisé | | | | | | | | | | | | | | | | | | | | | | | | | |
| | • Définition coûts produit | | | | | | | | | | | | | | | | | | | | | | | | | |
| | Révision du projet réalisé | | | | | | | | | | | | | | | | | | | | | | | | | |
| | • Evaluation des résultats des essais techniques et révision du projet | | | | | | | | | | | | | | | | | | | | | | | | | |
| | • Evaluation des coûts du produit sur la base des résultats obtenus | | | | | | | | | | | | | | | | | | | | | | | | | |
| | **Rédaction/Présentation du Brevet** | | | | | | | | | | | | | | | | | | | | | | | | | |
| | Présenter CALB 2006 aux producteurs De guichets automatiques. | | | | | | | | | | | | | | | | | | | | | | | | | |
| | • Présenter le système CALB 2006 aux usagers finals (banques, bureaux de poste) | | | | | | | | | | | | | | | | | | | | | | | | | |
| | • Révision projet produit | | | | | | | | | | | | | | | | | | | | | | | | | |
| | • Révision des coûts du produit | | | | | | | | | | | | | | | | | | | | | | | | | |
| | Réalisation de 100 prototypes pour les essais sur le terrain et essais définitifs | | | | | | | | | | | | | | | | | | | | | | | | | |
| | • Former les installateurs | | | | | | | | | | | | | | | | | | | | | | | | | |
| | • Installer chez les Clients le système CALB 2006 pour l'exécution de l'essai final | | | | | | | | | | | | | | | | | | | | | | | | | |
| | Activités de révision en aval des essais sur le terrain | | | | | | | | | | | | | | | | | | | | | | | | | |
| | • Analyse des résultats | | | | | | | | | | | | | | | | | | | | | | | | | |
| | • Révision projet produit | | | | | | | | | | | | | | | | | | | | | | | | | |
| | • Définition coûts du produit | | | | | | | | | | | | | | | | | | | | | | | | | |
| | Réalisation prototype définitif et essais correspondants | | | | | | | | | | | | | | | | | | | | | | | | | |
| | Promouvoir le produit à l'aide des Technologies informatiques (sites Internet, listes d'adresses, CD de présentation) | | | | | | | | | | | | | | | | | | | | | | | | | |
| | **TOTAL MOIS** | | | | | | | | | | | | | | | | | | | | | | | | | |

## Revendications

1. Le CARTER ANTIMANIPULATION - CALB 2006 est un dispositif de sécurité pour guichet automatique, réalisé en aluminium Corodal, qui se compose d'une fente, de forme irrégulière et de largeur minimum, pour l'introduction de la carte bancaire, d'une entaille sur la partie arrière et d'une autre entaille sur la partie antérieure de l'appareil;

2. Le CARTER ANTIMANIPULATION - CALB 2006 , sur la base de la revendication 1, est un dispositif de sécurité **caractérisé par** une fente à profil interne irrégulier qui permet d'introduire la carte bancaire uniquement du côté de la face juste, contrairement aux mécanismes utilisés aujourd'hui qui permettent de glisser la carte complètement à l'intérieur, même du mauvais côté, mais sans pouvoir l'utiliser. Cette particularité, en empêchant l'introduction de la carte dans le mauvais sens, ne permet pas aux systèmes de clonage de mémoriser les données d'identification de la carte.

3. Le CARTER ANTIMANIPULATION - CALB 2006 - sur la base des revendications 1 et 2, est un dispositif de sécurité, muni d'une fente de largeur particulièrement minimum avec passage à tampon, qui par rapport aux systèmes en commerce, ne permet pas d'introduire des objets tranchants et affilés qui pourraient faciliter l'extraction de la carte coincée.

4. Le CARTER ANTIMANIPULATION - CALB 2006, sur la base des revendications de 1 à 3, est un dispositif de sécurité **caractérisé par** une encoche située dans la partie arrière de l'appareil de façon à empêcher l'expulsion de la carte qui, une fois coincée à l'intérieur du guichet, perd sa fonction d'entrée et de sortie du guichet automatique.

5. Le CARTER ANTIMANIPULATION CARTER - CALB 2006, sur la base des revendications de 1 à 4, est un dispositif de sécurité **caractérisé par** une structure en aluminium Corodal, matériel particulièrement dur, difficile à modifier ou à transformer avec des instruments communs, de façon à empêcher aussi bien l'introduction d'objets tranchants pouvant faciliter l'extraction de la carte que l'introduction d'outils permettant le clonage des cartes bancaires.

6. Le CARTER ANTIMANIPULATION - CALB 2006, sur la base des revendications de 1 à 5, est un dispositif de sécurité **caractérisé par** une encoche externe qui permet d'introduire et de retirer facilement la carte bancaire.
